# EUROPÄISCHE PATENTSCHRIFT

(11) **EP 1 568 110 B1**
(45) Veröffentlichungstag und Bekanntmachung des Hinweises auf die Patenterteilung: **28.02.2007**
(21) Anmeldenummer: 04790810.8
(22) Anmeldetag: 24.10.2004
(51) Int. Cl.: H01R 39/06

(54) **PLANKOMMUTATOR**
FLAT COMMUTATOR
COLLECTEUR PLAT

(30) Priorität: 17.12.2003 DE 10359473
(43) Veröffentlichungstag der Anmeldung: 31.08.2005
(73) Patentinhaber: Kolektor Group D.O.O., 5280 Idrija (SI)
(72) Erfinder: POTOCNIK, Joze, 5280 Idrija (SI)
(74) Vertreter: Grättinger & Partner (GbR)
(86) Internationale Anmeldenummer: PCT/EP2004/012020
(87) Internationale Veröffentlichungsnummer: WO 2005/062431

(56) Entgegenhaltungen:
- EP-A- 1 363 365
- WO-A-00/74181
- DE-A1- 19 956 844
- US-A1- 2003 094 877

## Beschreibung

Die vorliegende Erfindung betrifft einen Plankommutator mit einem aus isolierendem Preßstoff gefertigten Trägerkörper, einer Mehrzahl von gleichmäßig um die Kommutatorachse herum angeordneten Leitersegmenten und einer ebenso großen Anzahl von mit den Leitersegmenten formschlüssig, elektrisch leitend verbundenen, aus Monokohle bestehenden, die Bürstenlauffläche definierenden Kohlenstoffsegmenten, welche jeweils einen der Bürstenlauffläche gegenüberliegend angeordneten, ringförmigen Vorsprung aufweisen.

Plankommutatoren, deren Bürstenlauffläche durch die Stirnfläche von Kohlenstoffsegmenten definiert wird, kommen anstelle von Kommutatoren mit einer metallischen Bürstenlauffläche insbesondere in einem korrosionsfördernden Milieu zum Einsatz, wie beispielsweise an Antriebsmotoren von Kraftstoffpumpen in Kraftfahrzeugen. Entsprechende Plankommutatoren zählen dabei in vielen verschiedenen Ausführungen zum Stand der Technik. Hinzuweisen ist in diesem Zusammenhang beispielsweise auf die DE 8908077 U1, EP 583892 B1, EP 1001501 B1, US 5175463 A1, DE 9807045 U1, DE 19752626 A1, US-5255426 A1, DE 19652840 A1, WO 97/03486, DE 19601863 A1, DE 4028420 A1, EP 0667657 A1, US 5442849 A1, W0 92/01321, US 5637944 A1 und DE 19713936 A1. Weiteren einschlägigen Stand der Technik bilden die US 5629576 A1, DE 19903921 A1 und EP 0935331 A1. Die große Anzahl von Schutzrechten, die sich mit Plankommutatoren mit Kohlenstoff-Lauffläche befassen, belegt den großen Bedarf an praxistauglichen Kommutatoren dieser Bauart. Zugleich läßt sich der große Anzahl von Publikationen entnehmen, daß es eine Vielzahl von Problemkreisen gibt, die bisher nicht in zufriedenstellendem Maße gelöst wurden.

Dies hängt unter anderem damit zusammen, daß bei bekannten gattungsgemäßen Plankommutatoren verschiedene Anforderungen z.T. zueinander konkurrieren; hierzu zählen insbesondere die Ziele geringe Abmessungen, niedrige Herstellkosten sowie hohe Zuverlässigkeit und Lebensdauer des Kommutators auch unter besonders ungünstigen Bedingungen. So konkurrieren beispielsweise die Abmessungen des Plankommutators mit dessen Lebensdauer; denn die Drähte der Rotorwicklung werden im allgemeinen an den Leitersegmenten angeschweißt, was bei besonders kleinen Plankommutatoren leicht zu einer durch Überhitzung verursachten Schädigung der elektrisch leitenden Lötverbindungen der Leitersegmente mit den Kohlenstoffsegmenten führt. Dies ist der Hintergrund beispielsweise für die Vorschläge, zur Verbindung der Kohlenstoffsegmente mit den Leitersegmenten ein hochtemperaturbeständiges Hartlot einzusetzen (vgl. EP 0935331 A1) bzw. die Kontaktpunkte zwischen Leitersegmenten und Kohlenstoffsegmenten relativ weit entfernt von den Anschlüssen der Rotorwicklung anzuordnen (vgl. DE 19903921 A1); allerdings führt der an erster Stelle genannte Vorschlag zu Mehrkosten, und der an zweiter Stelle genannte Vorschlag ist mit der Verkleinerung der Kontaktpunkte zwischen Leitersegmenten und Kohlenstoffsegmenten verbunden, was hinwiederum eine ungünstige Stromdichtenverteilung innerhalb der Kohlenstoffsegmente nach sich zieht. Andere Vorschläge, dieses Problem zu lösen, gehen dahin, die Wärmeubertragurig von den Anschlußfahnen zu den Kontaktpunkten zwischen den Leitersegmenten und den Kohlenstoffsegmenten zu reduzieren (DE 19956844 A1, welche einen Kommutator mit den eingangs angegebenen Merkmalen offenbart) oder aber die Kohlenstoffsegmente und die zugeordneten Leitersegmente ausschließlich oder aber zumindest ergänzend zu einer Lötverbindung durch Formschluß miteinander zu verbinden. In diesem Sinne schlagen beispiels weise die DE 19713936 A1 und die US 2001/0024074 A1, die Plankommutatoren der gattungsgemäßen Bauart offenbaren, jeweils vor, daß die Kohlenstoffsegmente auf ihrer der Bürstenlauffläche gegenüberliegend angeordneten Stirnseite zapfenförmige Vorsprünge aufweisen, welche jeweils in einen Durchbruch des zugeordneten Leitersegments eingreifen. Nach der weitgehend vergleichbaren EP 1001501 B1 ist dabei ergänzend vorgesehen ist, daß die aus den Leitersegmenten herausragenden Endabschnitte jener Vorsprünge durch eine Stauchung mechanisch verformt werden, um eine möglichst feste Verklemmung der Kohlenstoffsegmente an den Leitersegmenten zu erzielen. Zu diesem Zweck sind die Kohlenstoffsegmente aus zwei Lagen mit unterschiedlicher Materialzusammensetzung aufgebaut, indem die Vorsprünge und die jeweils an diese angrenzenden Bereiche der Kohlenstoffsegmente, anders als die an die Bürstenlauffläche angrenzenden Bereiche, aus einem metallhaltigen Kohlenstoff bestehen. Dies begünstigt nicht nur die Verformbarkeit der Vorsprünge sondern auch die Stromdichtenverteilung innerhalb der Kohlenstoffsegmente. Allerdings ist die Herstellung derartiger Zweischicht-Kohlenstoffelemente vergleichsweise teuer. Dieser Nachteil besteht nicht bei den bekannten gattungsgemäßen Plankommutatoren mit Kohlenstoffsegmenten aus "Monokohle". Indessen liegt hier durch die nur kleinflächige wirksame Kontaktierung der Kohlenstoffsegmente mit den Leitersegmenten eine ungünstige Stromdichtenverteilung vor, die zu einer Überlastung der Kontaktierung führt.

Die vorliegende Erfindung zielt darauf ab, einen Plankommutator der eingangs angegebenen Art zu schaffen, der die vorstehend aufgezeigten Nachteile vermeidet. Der entsprechende Plankommutator soll trotz seiner Herstellbarkeit mit relativ geringen Abmessungen und zu vergleichsweise geringen Kosten eine günstige Stromdichtenverteilung am Übergang von den Leitersegmenten auf die Kohlenstoffsegmente und eine hohe Lebensdauer aufweisen.

Gelöst wird die vorstehend angegebene Aufgabenstellung gemäß Anspruch 1 durch einen Plankommutator der eingangs angegebenen Art mit den folgenden Merkmalen:
- die ringförmige Stirnfläche des Vorsprungs eines jeden Kohlenstoffsegments steht mit einer korrespondierenden ringförmigen Kontaktfläche des zugeordneten Leitersegments in Kontakt;
- die ringförmigen Kontaktflächen sind jeweils von einem Kontaktring des betreffenden Leitersegments, der mit dem zugeordneten ringförmigen Vorsprung im Bereich von dessen äußerer Umfangsfläche spaltfrei in Kontakt steht, umgeben;
- an jedem Leitersegment springt ein von der ringförmigen Kontaktfläche umgebener Kontaktstift vor, der dergestalt spaltfrei in eine korrespondierende Bohrung des zugeordneten ringförmigen Vorsprungs des betreffenden Kohlenstoffsegments eingreift, daß die Kohlenstoffsegmente jeweils über die äußere Umfangsfläche, die ringförmige Stirnfläche und die innere Umfangsfläche des ringförmigen Vorsprungs elektrisch leitend an die Leitersegmente angeschlossen sind;
- die dem Anschluß an die Kohlenstoffsegmente dienenden Flächen der Kontaktringe, die ringförmigen Kontaktflächen und die äußeren Umfangsflächen der Kontaktstifte sind oxidations- und korrosionsbeständig ausgeführt.

Einen weiteren Lösungsvorschlag zeigt Anspruch 21 auf, der aufbauend auf denselben Grundlagen wie Anspruch 1 einen Plankommutator zum Gegenstand hat, der sich gegenüber dem Lösungsweg nach Anspruch 1 durch eine andere Ausführung der mit den ringförmigen Vorsprüngen der Kohlenstoffsegmente im Bereich von deren äußeren Umfangsflächen in Kontakt stehenden Teile der Leitersegmente unterscheidet, indem die Leitersegmente statt eines umlaufend geschlossenen Kontaktringes jeweils mehrere mit Abstand zueinander angeordnete Kontaktvorsprünge aufweisen, wobei im Bereich der zwischen jeweils zwei einander benachbarten Kontaktvorsprüngen bestehenden Durchbrüche der Preßstoff des Trägerkörpers an den äußeren Umfangsflächen der ringförmigen Vorsprünge der Kohlenstoffsegmente anliegt. Soweit im folgenden die vorliegende Erfindung anhand des in Anspruch 1 aufgezeigten Lösungsansatzes erläutert wird, läßt sich hieraus keine Beschränkung der Erfindung auf diesen Plankommutator herleiten; vielmehr lassen sich die nachstehend erläuterten Gesichtspunkte einschließlich der Vorteilsangaben zu bevorzugten Weiterbildungen auch auf den Lösungsansatz nach Anspruch 19 übertragen.

Ein für erfindungsgemäße Plankommutatoren charakteristisches Merkmal ist die vorstehend dargelegte Kontaktierung jedes Kohlenstoffsegments mit dem zugeordneten Leitersegment im Bereich von mindestens drei Flächen, nämlich der äußeren Umfangsfläche, der ringförmigen Stirnfläche und der inneren Umfangsfläche des ringförmigen Vorsprungs sowie ggfs. zusätzlich der Grundfläche der Bohrung des Kohlenstoffsegments. Dies läßt zum einen eine besonders großflächige Kontaktierung der Kohlenstoffsegmente mit den Leitersegmenten zu; als Folge hiervon ergibt sich eine besonders günstige Stromdichtenverteilung am Übergang von den Leitersegmenten zu den Kohlenstoffsegmenten und innerhalb der Kohlenstoffsegmente, auch wenn diese kostengünstig als sog. "Monokohle" ausgeführt sind, d.h. insbesondere nicht mehrlagig und weder ganz noch teilweise aus einem mit Metallpartikeln versetzten Kohlenstoff. Zum anderen bewirken die Kontaktstifte der Leitersegmente, die jeweils in eine korrespondierende Bohrung des ringförmigen Vorsprungs des zugeordneten Kohlenstoffsegments eingreifen, ggfs. bis zur stirnseitigen Anlage an der Grundfläche der Bohrung des Kohlenstoffsegments, in Verbindung mit den übrigen für die formschlüssige Verbindung der Kohlenstoffsegmente mit den Leitersegmenten charakteristischen Merkmalen eine besonders wirksame, dauerhafte, elektrisch leitende und auch hohen mechanischen Belastungen standhaltende mechanische Verklemmung der Kohlenstoffsegmente mit den Leitersegmenten. Zu der dauerhaften Verklemmung der Kohlenstoffsegmente mit den Leitersegmenten trägt bei, daß beim Zusammenfügen eines die (noch) miteinander verbundenen Leitersegmente umfassenden Leiterrohlings und einer die (noch) miteinander verbundenen Kohlenstoffsegmente umfassenden Kohlenstoffringscheibe die ringförmigen Vorsprünge der Kohlenstoffsegmente im Bereich ihrer äußeren und inneren Umfangsflächen plastisch verformt werden und des weiteren im Inneren der ringförmigen Vorsprünge eine elastische Vorspannung aufgebaut wird, welche zu einer hohem Klemmkraft und einer zuverlässigen Kontaktierung führt. Die plastische Verformung der ringförmigen Vorsprünge der Kohlenstoffsegmente kann dabei insbesondere ein Eindringen der Randbereiche der Kontaktringe sowie der Kontaktstifte der Leitersegmente in die ursprüngliche Kontur der ringförmigen Vorsprünge einschlie-ßen, wobei eine mögliche oberflächliche Metallisierung der Kohlenstoffsegmente hier durch die Kontaktringe und Kontaktstifte abgeschabt wird, so daß ein direkter Kontakt des Kohlenstoffmaterials mit dem jeweiligen Kontaktring und Kontaktstift möglich ist. Die elastische Vorspannung nutzt das Elastizitätsmodul des gehärteten Kohlenstoffs der vorgeformten und vorgehärteten ringförmigen Vorsprünge der Kohlenstoffsegmente. Für die Erzeugung der Vorspannung kommt es maßgeblich darauf an, daß die Vorsprünge der Kohlenstoffsegmente bei der Herstellung des Kommutators stirnseitig gegen die zugeordneten Kontaktflächen der Leitersegmente gepreßt werden; denn hierdurch kann sich innerhalb der ringförmigen Vorsprünge die beschriebene elastische Vorspannung aufbauen, die auch unter wechselnden Temperaturverhältnissen (-40°C bis 120°C) für eine zuverlässige Kontaktierung der Kohlenstoffsegmente mit den Leitersegmenten sorgt. In der Praxis wird die betreffende Vorspannung dabei zweistufig aufgebaut, nämlich zum einen beim Zusammenfügen der Leitersegmente und der Kohlenstoffsegmente und dann, wenn vor dem Spritzen des Trägerkörpers auf die betreffende Form die volle Schließkraft aufgebracht wird. Die durch die vorstehend beschriebenen Zusammenhänge mögliche Klemmkraft, mit der die Vorsprünge der Kohlenstoffsegmente zu einer spaltfreien, elektrisch leitenden Anlage des Kohlenstoffmaterials an den angrenzenden Flächen der Kontaktringe und Kontaktstifte der Leitersegmente vorgespannt werden, übersteigt sogar die Festigkeit des Kohlenstoffmaterials, so daß ein Herausziehen der Vorsprünge aus den Leitersegmente nicht möglich ist.

Weisen die Kohlenstoffsegmente gemäß einer bevorzugten Weiterbildung der Erfindung keine oberflächliche Metallisierung auf, so ist durch die elastische Verformung der Vorsprünge (s.o.) auch im Bereich der Stirnflächen der Vorsprünge ein spaltfreier, vorgespannter direkter Kontakt zwischen dem Kohlenstoffmaterial der Kohlenstoffsegmente und dem jeweiligen Leitersegment möglich. Diesem spaltfreien stirnflächigen Kontakt der Vorsprünge der Kohlenstoffsegmente zu den zugeordneten Kontaktflächen der Leitersegmente kann eine besondere Bedeutung zukommen. In diesem Zusammenhang erweist sich bei dem erfindungsgemäßen Plankommutator nach Anspruch 1 als besonders günstig, daß die Kontaktierung der Kohlenstoffsegmente mit den Leitersegmenten im Bereich der Stirnflächen der Vorsprünge auch besonders gut gegenüber aggressiven Medien geschützt ist, welche durch den Preßstoff des Trägerkörpers hindurch diffundieren können; denn die betreffende Kontaktierung ist jeweils, abgesehen von möglichen schmalen Preßstoffkanälen (s.u.), allseits durch den an der Außenfläche des ringförmigen Vorsprungs des Kohlenstoffsegments anliegenden bzw. in den Vorsprung eindringenden Kontaktring des Leitersegments gegenüber dem Trägerkörper abgeschirmt.

Infolge der erfindungsgemäß möglichen mechanisch dauerhaften, vollständig spaltfrei vorgespannten und elektrisch leitenden Verklemmung der Vorsprünge der Kohlenstoffsegmente mit den Leitersegmenten kann auf ein Verlöten der Kohlenstoffsegmente mit den Leitersegmenten verzichtet werden. Auf diese Weise ist jegliche Beeinträchtigung der betreffenden Verbindung durch das spätere Anschweißen der Rotorwicklung an den Kommutator ausgeschlossen. Und durch Wegfall der Lötverbindung läßt sich der erfindungsgemäße Kommutator kostengünstig herstellen.

Die oxidations- und korrosionsbeständige Ausführung derjenigen Flächen, an denen die Leitersegmente die jeweils zugeordneten Kohlenstoffsegmente kontaktieren, ist von Relevanz im Hinblick auf eine hohe Zuverlässigkeit des Kommutators auch unter besonders problematischen Einsatzbedingungen, beispielsweise bei Kontakt mit Methanol und Ethanol enthaltendem Kraftstoff. Eine in dieser Hinsicht bevorzugte Weiterbildung erfindungsgemäßer Plankommutatoren zeichnet sich dadurch aus, daß die dem Anschluß an die Kohlenstoffsegmente dienenden Flächen der Kontaktringe der Leitersegmente, deren ringförmige Kontaktflächen sowie die äußeren Umfangsflächen und ggfs. Stirnflächen der Kontaktstifte mit einem oxidations- und korrosionsbeständigem Metall wie Silber, Zinn oder dergleichen beschichtet sind. Hier kann auf bekannte und erprobte Beschichtungsverfahren zurückgegriffen werden. Andere Möglichkeiten, die betreffenden Flächen oxidations- und korrosionsbeständig auszuführen, lassen sich allerdings ebenfalls einsetzen.

Gemäß einer anderen bevorzugten Weiterbildung der Erfindung ist vorgesehen, daß die Stirnflächen der ringförmigen Vorsprünge sowie die die ringförmigen Vorsprünge umgebenden Oberflächen der Kohlenstoffsegmente eine miteinander verbundene Metallisierung, bevorzugt eine galvanische Metallisierung aufweisen. Eine solche Metallisierung kann insbesondere zweilagig ausgeführt sein mit einer Grundschicht aus Kupfer (z.B. 4 bis 12 µm) und einer Deckschicht aus Zinn (z.B. 2 bis 6 µm). Indem sich die Metallisierung jeweils auf die den ringförmigen Vorsprung umgebende Oberflächen des Kohlenstoffsegments erstreckt, ergibt sich eine großflächige Einleitung des Stromes in die Kohlenstoffsegmente und somit eine besonders günstige Stromflußverteilung innerhalb der Kohlenstoffsegmente.

Eine wiederum andere bevorzugte Weiterbildung des erfindungsgemäßen Plankommutators zeichnet sich dadurch aus, daß jeder Kontaktring im Bereich seiner dem Anschluß an das zugeordnete Kohlenstoffsegment dienenden Fläche mindestens einen Preßstoffkanal aufweist, welcher im Bereich der durch die betreffende Fläche und die ringförmige Kontaktfläche gebildeten Kante endet. Durch die betreffenden Preßstoffkanäle gelangt beim Spritzen des Trägerkörpers Preßstoff in den Bereich der genannten Kante und füllt den dort ggf. zwischen dem Leitersegment und dem Vorsprung des Kohlenstoffsegments bestehenden Hohlraum. Und zusätzlich bleibt bei solchen Plankommutatoren, bei denen die Oberflächen der Kohlenstoffsegmente der Kohlenstoffringscheibe im Bereich der ringförmigen Vorsprünge und den diese umgebenden Bereichen metallisiert wurden, diese Metallisierung beim Zusammenfügen von Kohlenstoffringscheibe und Leiterrohling entlang der Preßstoffkanäle unbeschädigt; auf diese Weise bleiben im Bereich der Preßstoffkanäle aus der Metallisierung hervorgegangene stromleitende Streifen stehen, die jeweils die Metallisierung an der Stirnfläche des ringförmigen Vorsprungs mit der Metallisierung auf der den Vorsprung umgebenden Oberfläche des Kohlenstoffsegments verbinden. Das Resultat hiervon ist eine besonders zuverlässige funktional doppelte Kontaktierung der Leitersegmente mit den Kohlenstoffsegmenten. Eine erste Kontaktierung erfolgt über die Innenflächen der Kontaktringe und die Außenflächen der Kontaktstifte, die beim Zusammenfügen von Kohlenstoffringscheibe und Leiterrohling in die Kohlenstoffmasse der ringförmigen Vorsprünge eindringen; die Metallisierung der Kohlenstoffsegmente wird dort durch die eindringenden Kontaktringe bzw. Kontaktstifte abgeschert. Eine zweite Kontaktierung erfolgt über die mit den Kontaktflächen der Leitersegmente über eine elektrisch leitende Zwischenlage verbundenen Stirnflächen der ringförmigen Vorsprünge der Kohlenstoffsegmente, wobei von hier aus der Strom über die weiter oben beschriebenen stromleitenden Streifen und die Metallisierung der die Vorsprünge umgebenden Bereiche der Kohlenstoffsegmente großflächig in diese eingeleitet wird.

Im Rahmen der Erfindung ist gemäß der vorstehend bereits angebeuteten Weiterbildung vorgesehen, daß zwischen den oberflächlich metallisierten Stirnflächen der ringförmigen Vorsprünge der Kohlenstoffsegmente und den zugeordneten Kontaktflächen der Leitersegmente eine elektrisch leitende Zwischenlage angeordnet ist. Deren Funktion besteht insbesondere darin, die Oberflächenrauhigkeit der Stirnflächen der Vorsprünge der Kohlenstoffsegmente sowie der Kontaktflächen der Leitersegmente zu egalisieren und auf diese Weise auch bei praxisgerechten Fertigungstoleranzen für die Leitersegmente und die Kohlenstoffsegmente einen großflächigen stirnseitigen Kontakt der - im Bereich ihrer Oberflächenmetallisierung praktisch nicht verformbaren - Kohlenstoffsegmente mit den Leitersegmenten zu begünstigen. Ferner läßt sich über die Zwischenlage eine Lötverbindung zwischen den metallisierten Stirnflächen der ringförmigen Vorsprünge der Kohlenstoffsegmente und den zugeordneten Kontaktflächen der Leitersegmente herstellen. Und die genannte Zwischenlage verhindert durch Egalisierung der Oberflächenrauhigkeit an den beiden genannten Flächen ein Eindringen von Preßstoff in die betreffende Kontaktzone während des Spritzens des Trägerkörpers. Im Hinblick auf diese Funktion der elektrisch leitenden Zwischenlage besteht diese bevorzugt aus einem zunächst pulverigen oder pastösen, während des Zusammenfügens von Kohlenstoffringscheibe und Leiterrohling verdichteten, elektrisch leitenden Material, insbesondere in Form eines auf diese Weise verdichteten Metallpulvers, beispielsweise aus Zinn, einem verdichteten Graphitpulver, einem verdichteten Mischpulver aus Metall und Graphit oder einer ausgehärteten Lötpaste. Die Stärke der Zwischenlage kann dabei bei üblichen Anwendungsfällen der Erfindung insbesondere zwischen 0,03 und 0,1 mm betragen. Herstellungstechnisch ist es dabei besonders günstig, wenn das die spätere Zwischenlage bildende Material auf die Stirnflächen der Vorsprünge der Kohlenstoffsegmente aufgebracht wird, beispielsweise mittels eines Tampons.

Gemäß einer wiederum anderen bevorzugten Weiterbildung der Erfindung ist vorgesehen, daß die die Kohlenstoffsegmente mit den Leitersegmenten elektrisch leitend verbindenden Verbindungsbereiche jeweils von einer ringförmigen, zwischen den Kohlenstoffsegmenten und den Leitersegmenten angeordneten Preßstoffschicht umgeben sind. Jene ringförmigen Preßstoffschichten schirmen die Verbindungsbereiche der Kohlenstoffsegmente mit den Leitersegmenten nach außen ab, so daß diese vor direktem Kontakt mit aggressiven Medien geschützt sind. Auch diese Weiterbildung erweist sich als besonders günstig im Falle eines Einsatzes des Kommutators in einem problematischen Milieu.

Eine abermals andere bevorzugte Weiterbildung des erfindungsgemäßen Plankommutators zeichnet sich dadurch aus, daß die Leitersegmente den ringförmigen Kontaktflächen gegenüberliegend angeordnete, in den Trägerkörper eingreifende ringförmige Erhebungen aufweisen. Dies ist sowohl im Hinblick auf die Herstellung des Kommutators als auch im Hinblick auf dessen Verwendung günstig. Was die Herstellung angeht, so lassen sich bei dieser Weiterbildung des Kommutators die ringförmigen Kontaktflächen der Leitersegmente besonders kostengünstig und effizient herstellen, indem Material der Leitersegmente, während diese noch zu einem Leiterrohling miteinander verbunden sind, dergestalt axial verdrängt wird, daß es auf der gegenüberliegenden Seite die genannten ringförmigen Erhebungen bildet. Jene ringförmigen Erhebungen werden sodann im Laufe des weiteren Herstellungsverfahrens in den Preßstoff des Trägerkörpers eingebettet, was eine mechanisch besonders feste Verankerung der Leitersegmente in dem Trägerkörper und auf diese Weise die Lebensdauer des Kommutators begünstigt.

Gemäß einer abermals anderen Weiterbildung der Erfindung weisen die ringförmigen Vorsprünge eine im wesentlichen trapezförmige Grundform auf, wobei unter diese Definition dabei auch solche Vorsprünge fallen sollen, bei denen die radial äußere Begrenzung einen im wesentlichen bogenförmigen Verlauf aufweist. Hierdurch ergibt sich eine besonders günstige Ausnutzung der für die mechanische Verbindung und elektrische Kontaktierung der Kohlenstoffsegmente mit den Leitersegmenten zur Verfügung stehenden Fläche bei einer besonders ausgeprägten Festigkeit der Verbindung.

Im Rahmen der vorliegenden Erfindung sind durchaus verschieden gestaltete Ausführungen der ringförmigen Vorsprünge und der mit ihnen in Kontakt stehenden Flächen der Leitersegmente anwendbar, wobei die konstruktive Gestaltung im einzelnen beispielsweise von der Größe des Kommutators und der genauen Zusammensetzung des zur Herstellung der Kohlenstoffsegmente, namentlich der entsprechenden Vorsprünge, eingesetzten Materials abhängen kann. So können beispielsweise die dem Anschluß an die Kohlenstoffsegmente dienenden Flächen der Kontaktringe konisch ausgeführt sein, insbesondere indem sie sich in Richtung auf die ringförmige Kontaktfläche hin verjüngen; bevorzugt sind sie indessen zylindrisch ausgeführt. Die ringförmigen Vorsprünge der Kohlenstoffsegmente weisen bevorzugt eine kegelstumpfförmige äußere Kontur auf; sie könne indessen auch zylindrisch ausgeführt sein. Die Kontaktstifte können bevorzugt einen im wesentlichen runden Querschnitt aufweisen; aber auch andere Querschnittsformen kommen in Betracht, namentlich dann, wenn die äußere Umfangsfläche der ringförmigen Vertiefung besonders stark von einer Kreisform abweicht. Die Kontaktstifte sind bevorzugt zylindrisch ausgeführt; auch dies ist indessen nicht zwingend.

Abgesehen von den sich aus den vorstehend dargelegten Besonderheiten ergebenden Modifikationen entspricht das zur Herstellung von Plankommutatoren nach der vorliegenden Erfindung eingesetzte Verfahren jenen Verfahren, wie sie aus dem Stand der Technik (z.B. DE 19956844 A1) bekannt sind. Die maßgeblichen Verfahrensschritte sind dabei die gesonderte Herstellung eines Leiterrohlings, welche die in ihrer endgültigen Konfiguration miteinander verbundenen Leitersegmente mit den Kontaktringen, ringförmigen Kontaktflächen und Kontaktstiften umfaßt, und einer die vorstehend erläuterten ringförmigen Vorsprünge aufweisenden Kohlenstoffringscheibe. Leiterrohling und Kohlenstoffringscheibe werden sodann axial zusammengefügt, wobei die ringförmigen Vorsprünge der Kohlenstoffringscheibe einerseits und die Kontaktringe und Kontaktstifte der Leitersegmente des Leiterrohlings andererseits mechanisch ineinander eingreifen, und zur Herstellung einer dauerhaften Verbindung axial fest miteinander verpreßt (s.o.). Diese Einheit wird anschließend mit einer den Trägerkörper bildenden Preßstoffmasse umspritzt. Schließlich werden durch mechanische Bearbeitung die Kohlenstoffringscheibe in die einzelnen Kohlenstoffsegmente unterteilt und die Verbindungen der einzelnen Leitersegmente des Leiterrohlings getrennt.

Aus den vorstehenden Erläuterungen der vorliegenden Erfindung ist ersichtlich, daß es für die Lösung der dargelegten Aufgabenstellung in besonderem Maße auf den stirnseitigen Kontakt der Vorsprünge der Kohlenstoffsegmente mit zugeordneten Kontaktflächen der Leitersegmente ankommt, da dies sowohl für eine gute elektrische Kontaktierung, insbesondere die weiter oben erläuterte funktional doppelte Kontaktierung, als auch für den beschriebenen, für die mechanische Verankerung der Kohlenstoffsegmente wichtigen Spannungsaufbau innerhalb der Vorsprünge bedeutsam ist. Insoweit läßt sich zumindest bei geeigneten Anwendungsfällen (z.B. besonders kleine Abmessungen des Kommutators) die angegebene Aufgabenstellung jedenfalls in einem erheblichen Umfang auch mit solchen Kommutator-Bauweisen lösen, die sich von den Bauweisen nach den Ansprüchen 1 und 21 bei im übrigen übereinstimmenden Gestaltungsmerkmalen durch Wegfall der Kontaktstifte auszeichnen.

Im folgenden wird die vorliegende Erfindung anhand dreier in der Zeichnung veranschaulichter bevorzugter Ausführungsbeispiele des erfindungsgemäßen Plankommutators näher erläutert. Dabei zeigt
- Fig. 1: einen Axialschnitt durch eine erste Ausführungsform eines Plankommutators nach der vorliegenden Erfindung,
- Fig. 2: in vergrößerter Ansicht einen Verbindungsbereich zwischen einem Kohlenstoffsegment und einem Leitersegment des Kommutators nach Fig. 1,
- Fig. 3: in einem normal zur Kommutatorachse ausgeführten Querschnitt entlang der Linie III-III den Verbindungsbereich von einem Kohlenstoffsegment und einem Leitersegment des Kommutators nach den Fig. 1 und 2 und
- Fig. 4: in einem Axialschnitt die zur Herstellung des Plankommutators nach Fig. 1 eingesetzte Kohlenstoffringscheibe; ferner zeigt
- Fig. 5: in einem normal zur Kommutatorachse ausgeführten Querschnitt den Verbindungsbereich von einem Kohlenstoffsegment und einem Leitersegment einer zweiten Ausführungsform eines Plankommutators nach der vorliegenden Erfindung,
- Fig. 6: einen Schnitt durch den Verbindungsbereich des in Fig. 5 veranschaulichten Kommutators entlang der Linie VI-VI und
- Fig. 7: einen Schnitt durch den Verbindungsbereich des in den Fig. 5 und 6 veranschaulichten Kommutators entlang der Linie VII-VII; schließlich zeigt
- Fig. 8: in einem normal zur Kommutatorachse ausgeführten Querschnitt den Verbindungsbereich von einem Kohlenstoffsegment und einem Leitersegment einer dritten Ausführungsform eines Plankommutators nach der vorliegenden Erfindung.

Der in der Zeichnung in den Fig. 1 bis 4 wiedergegebene Plankommutator umfaßt einen aus isolierendem Preßstoff gefertigten Trägerkörper 1, acht gleichmäßig um die Achse 2 herum verteilt angeordnete Leitersegmente 3 und acht Kohlenstoffsegmente 4, von denen jedes mit jeweils einem Leitersegment 3 elektrisch leitend verbunden ist. Die Kohlenstoffsegmente 4 definieren gemeinsam eine auf der Kommutatorachse 2 senkrecht stehende Bürstenlauffläche 5. Der Trägerkörper 1 weist eine zentrische Bohrung 6 auf.

Die aus Kupfer bestehenden Leitersegmente 3 sind aus einem gemeinsamen Leiterrohling hervorgegangen. Sie umfassen jeweils einen Anschlußbereich 7 und einen Kontaktbereich 8. An dem Anschlußbereich 7 ist jeweils eine Kontaktfahne 9 angeordnet. Diese dient der elektrisch leitenden Verbindung eines Wicklungsdrahts einer Rotorwicklung mit dem betreffenden Leitersegment 3. Zur besseren Verankerung der Leitersegmente 3 in dem Trägerkörper 1 steht von den Anschlußbereichen 7 jedes Leitersegments 3 schräg nach innen eine Halteklaue 10 vor.

Die Kohlenstoffsegmente 4 sind an ihren radial äußeren Umfangsflächen jeweils von einem Preßstoffmantel 11 des Trägerkörpers 1 abgedeckt. Dabei besteht durch eine gestufte Ausführung der äußeren Umfangsfläche der Kohlenstoffsegmente 4 eine formschlüssige Verbindung zu dem jeweiligen Preßstoffmantel 11. Der Preßstoff des Trägerkörpers 1 überdeckt in Form jeweils eines Preßstoffkragens 12 auch die radial inneren Umfangsflächen der Kohlenstoffsegmente 4. Auch hier besteht infolge einer gestuften Ausführung der radial inneren Umfangsflächen der Kohlenstoffsegmente 4 eine formschlüssige Verbindung. Die formschlüssigen Verbindungen der Kohlenstoffsegmente 4 mit dem Trägerkörper 1 im Bereich ihrer radial inneren und äußeren Umfangsflächen gewährleistet einen dauerhaften Halt der Kohlenstoffsegmente in dem Trägerkörper 1.

In diesem Umfang entspricht der Plankommutator gemäß der Zeichnung dem Stand der Technik (z.B. DE 19956844 A1), so daß der grundsätzliche Aufbau nicht detaillierter erläutert zu werden braucht.

Der Bürstenlauffläche 5 gegenüberliegend angeordnet weist jedes Kohlenstoffsegment 4 einen ringförmigen Vorsprung 13 mit einer Bohrung 14 auf. Jeder Vorsprung 13 liegt mit seiner ringförmigen Stirnfläche 15 an einer korrespondierenden ringförmigen Kontaktfläche 16 des zugeordneten Leitersegments 3 an. Dabei greift der von der ringförmigen Kontaktfläche 16 umgebene runde, zylindrische Kontaktstift 17 des Leitersegments 3 in die Bohrung 14 des ringförmigen Vorsprungs 13 des betreffenden Kohlenstoffsegments 4 ein, wobei im Bereich der Umfangsfläche 18 des Kontaktstifts 17 eine elektrisch leitende Verbindung zur inneren Umfangsfläche 19 des ringförmigen Vorsprungs 13 und im Bereich der Stirnfläche 20 des Kontaktstifts 17 eine elektrisch leitende Verbindung zur Grundfläche 21 der Bohrung 14 entsteht. Außen ist die Kontaktfläche 16 jeweils von einem geschlossenen Kontaktring 24 umgeben, welcher elektrisch leitend an der äußeren Umfangsfläche 23 des zugeordneten ringförmigen Vorsprungs 13 anliegt bzw. teilweise in diese eindringt.

Die ringförmigen Vorsprünge 13 und die hierzu korrespondierenden Kontaktringe 24 weisen (vgl. Fig. 3) jeweils eine im wesentlichen trapezförmige Grundform auf. Infolge der bei der Herstellung des Kommutators in den ringförmigen Vorsprüngen 13 aufgebauten Spannung ist jedes Kohlenstoffsegment 4 über vier Flächen spaltfrei, elektrisch leitend an das zugeordnete Leitersegment 3 angeschlossen, nämlich über die äußere Umfangsfläche 23, die ringförmige Stirnfläche 15 und die innere Umfangsfläche 19 des ringförmigen Vorsprungs 13 sowie die mit der Stirnfläche 20 des Kontaktstifts 17 in Kontakt stehende Grundfläche 21 der Bohrung 14.

Die genannten vier, der Kontaktierung mit dem Kohlenstoffsegment dienenden Flächen des Leitersegments 3 sind jeweils mit einer Beschichtung 25 aus einem oxidations- und korrosionsbeständigem Metall wie Zinn, Silber oder dergleichen beschichtet.

Die Verbindungsbereiche 26, die jeweils die Kohlenstoffsegmente 4 mit den Leitersegmenten 3 elektrisch leitend verbinden, sind jeweils von einer ringförmigen, zwischen den Kohlenstoffsegmenten und den Leitersegmenten angeordneten Preßstoffschicht 27 umgeben. Ebenfalls mit Preßstoff gefüllt sind diejenigen Hohlräume 28, die jeweils im Bereich der durch die Innenfläche 29 des Kontaktrings 24 und die ringförmige Kontaktfläche 16 gebildeten Kante 30 zwischen dem Leitersegment 3 und dem - hier abgerundeten (vgl. Fig. 4) - Vorsprung 13 des Kohlenstoffsegments 4 bestehen. Zu diesem Zweck weisen (vgl. Fig. 3) die Innenflächen 29 der Kontaktringe 24 der Leitersegmente 3 in ihrem radial äußeren Abschnitt 31 jeweils zwei Preßstoffkanäle 32 auf, die jeweils im Bereich der Kanten 28 enden.

Die Leitersegmente 3 weisen auf ihrer jeweils dem zugeordneten Kohlenstoffsegment 4 abgewandten Seite eine ringförmige, der ringförmigen Kontaktfläche 16 gegenüberliegende und zu dieser korrespondierende Erhebung 33 auf. Diese ringförmigen Erhebungen, die jeweils durch axiale Verschiebung des zur Herstellung der zugeordneten ringförmigen Kontaktfläche 16 verpreßten Materials gebildet wurden, greifen in den Trägerkörper 1 ein.

Die Radialschnitte 34, mit denen im Rahmen der Herstellung des Plankommutators eine zunächst einstückige Kohlenstoffringscheibe 35 (vgl. Fig. 4) in die einzelnen Kohlenstoffsegmente 4 unterteilt wurde, sind ebenfalls dargestellt.

Fig. 4 veranschaulicht schließlich noch, daß die äußeren Umfangsflächen 23 der ringförmigen Vorsprünge 13 der Kohlenstoffringscheibe 35 vor deren Zusammenfügen mit dem Leiterrohling dergestalt geneigt sind, daß sich die Vorsprünge zur Stirnfläche 15 hin leicht verjüngen. Der Vergleich dieser Darstellung der Kohlenstoffringscheibe 35 vor ihrem Zusammenfügen mit dem Leiterrohling mit den Darstellungen des fertigen Plankommutators, insbesondere der Fig. 2, veranschaulicht das teilweise Eindringen des Kontaktrings 24 in den ringförmigen Vorsprung 13 im Bereich von dessen äußerer Umfangsfläche 23 und die hierdurch hervorgerufene plastische Verformung des betreffenden Vorsprungs in diesem Bereich. Auch der Kontaktstift 17 dringt leicht in das die Bohrung 14 umgebende Kohlenstoffmaterial ein.

Die in den Figuren 5 bis 7 veranschaulichte zweite Ausführungsform des Plankommutators stimmt hinsichtlich der maßgeblichen Gestaltungsmerkmale mit der Ausführungsform nach den Fig. 1 bis 4 über ein. Insoweit wird zur Vermeidung von Wiederholungen auf die vorstehenden Erläuterungen verwiesen. Die Abweichungen beschränken sich im wesentlichen auf die drei nachstehend dargelegten Gesichtspunkte:

So weisen die Kohlenstoffsegmente 4 jeweils eine oberflächliche galvanische Metallisierung 37 auf. Vor dem Zusammenfügen der Kohlenstoffringscheibe mit dem Leiterrohling erstreckt sich die Metallisierung jeweils über die Grundfläche 21 der Bohrung 14, die gesamten Oberflächen des ringförmigen Vorsprungs 13 sowie die an den Vorsprung 13 angrenzende Oberfläche des betreffenden Kohlenstoffsegments. Die Metallisierung 37 ist zweilagig ausgeführt mit einer Grundschicht aus Kupfer und einer Deckschicht aus Zinn. Beim Zusammenfügen von Kohlenstoffringscheibe und Leiterrohling schert allerdings jeweils der Kontaktring 24 und der Kontaktstift 17 die Metallisierung 37 ab und dringt in das nicht-metallisierte Kohlenstoffmaterial ein. Im Bereich der Preßstoffkanäle 32 bleibt die Metallisierung 37 der Kohlenstoffsegmente 4 indessen intakt, so daß die jeweils außerhalb der Vorsprünge 13 liegenden Bereiche 39 der Metallisierung 37 über stromleitende Streifen 40, die innerhalb der Preßstoffkanäle 32 verlaufen und aus der dort stehengebliebenen Metallisierung bestehen, an die Metallisierung 37 im Bereich der Stirnfläche 13 angeschlossen sind. Die Unterbrechung der Metallisierung 37 durch das teilweise Eindringen der Kontaktringe 24 in die Vorsprünge 13 ist somit im Hinblick auf die Stromflußverteilung innerhalb der Kohlenstoffsegmente ohne nachteilige Auswirkungen.

Des weiteren ist in den Fig. 6 und 7 - überdimensional dick dargestellt - eine elektrisch leitende Zwischenlage 38 veranschaulicht, die jeweils zwischen der Stirnfläche 15 der Vorsprünge 13 der Kohlenstoffsegmente 4 und der Kontaktfläche 16 der Leitersegmente 3 angeordnet ist und infolge einer Egalisierung der Oberflächenrauhigkeit der beiden betreffenden Flächen für einen großflächigen Kontakt zwischen den Kohlenstoffsegmenten 4 und den Leitersegmenten 3 ohne Luft- und/oder Preßstoff-Einschlüsse in der Kontaktzone sorgt.

Schließlich sind bei dem Plankommutator nach den Figuren 5 bis 7 jedem ringförmigen Vorsprung 13 insgesamt fünf Preßstoffkanäle 32 zugeordnet, die radial außen, radial innen sowie an den beiden jeweils parallel zu den Radialschnitten 34 verlaufenden Flächen des Kontaktrings 24 angeordnet sind. Dies hängt zusammen mit der Funktion der dort verlaufenden stromleitenden Streifen 40 (s.o.).

Die in Fig. 8 veranschaulichte dritte Ausführungsform des Plankommutators unterscheidet sich von derjenigen nach den Figuren 5 bis 7 im wesentlichen nur dadurch, daß die Leitersegmente 3' jeweils statt eines Kontaktrings vier Kontaktvorsprünge 22 aufweisen. Diese umgeben die ringförmigen Vorsprünge 13', greifen im Bereich der äußeren Umfangsflächen 23' der ringförmigen Vorsprünge 13' elektrisch leitend in das Kohlenstoffmaterial ein und sind voneinander durch Durchbrüche 36 getrennt. Im Bereich der genannten Durchbrüche 36 zwischen jeweils zwei einander benachbarten Kontaktvorsprüngen 22 liegt der Preßstoff des Trägerkörpers 1' an der (metallisierten) äußeren Umfangsfläche 23' des ringförmigen Vorsprungs 13' des zugeordneten Kohlenstoffsegments 4' an. Hier bildet die stehengebliebene Metallisierung wiederum stromleitende Streifen 40', ebenso wie im Bereich der beiden Preßstoffkanäle 32'.

## Patentansprüche

1. Plankommutator mit einem aus isolierendem Preßstoff gefertigten Trägerkörper (1), einer Mehrzahl von gleichmäßig um die Kommutatorachse (2) herum angeordneten Leitersegmenten (3) sowie einer ebenso großen Anzahl von mit den Leitersegmenten formschlüssig, elektrisch leitend verbundenen, aus Monokohle bestehenden, die Bürstenlauffläche (5) definierenden Kohlenstoffsegmenten (4), welche jeweils einen der Bürstenlauffläche (5) gegenüberliegend angeordneten, ringförmigen Vorsprung (13) aufweisen,
**gekennzeichnet durch** die folgenden Merkmale:
- die ringförmige Stirnfläche (15) des Vorsprungs (13) eines jeden Kohlenstoffsegments (4) steht mit einer korrespondierenden ringförmigen Kontaktfläche (16) des zugeordneten Leitersegments (3) in Kontakt;
- die ringförmigen Kontaktflächen (16) sind jeweils von einem Kontaktring (24) des betreffenden Leitersegments (3), der mit dem zugeordneten ringförmigen Vorsprung (13) im Bereich von dessen äußerer Umfangsfläche (23) spaltfrei in Kontakt steht, umgeben;
- an jedem Leitersegment springt ein von der ringförmigen Kontaktfläche umgebener Kontaktstift (17) vor, der dergestalt spaltfrei in eine korrespondierende Bohrung (14) des zugeordneten ringförmigen Vorsprungs (13) des betreffenden Kohlenstoffsegments (4) eingreift, daß die Kohlenstoffsegmente jeweils über die äußere Umfangsfläche (23), die ringförmige Stirnfläche (15) und die innere Umfangsfläche (19) des ringförmigen Vorsprungs (13) elektrisch leitend an die Leitersegmente (3) angeschlossen sind;
- die dem Anschluß an die Kohlenstoffsegmente (4) dienenden Flächen der Kontaktringe (24), die ringförmigen Kontaktflächen (16) und die äußeren Umfangsflächen (18) der Kontaktstifte (17) sind oxidations- und korrosionsbeständig ausgeführt.

2. Plankommutator nach Anspruch 1,
**dadurch gekennzeichnet,**
**daß** die Kohlenstoffsegmente (4) vorgeformte und vorgehärtete ringförmige Vorsprünge (13) aufweisen, die unter Ausnutzung des Elastizitätsmoduls des gehärteten Kohlenstoffs zur Anlage an den äußeren Umfangsflächen (18) der Kontaktstifte (17) und den inneren Umfangsflächen der Kontaktringe (24) elastisch vorgespannt sind.

3. Plankommutator nach Anspruch 1 oder Anspruch 2,
**dadurch gekennzeichnet,**
**daß** die ringförmigen Vorsprünge (13) der Kohlenstoffsegmente (4) keine oberflächliche Metallisierung aufweisen und daß die Stirnflächen (15) der ringförmigen Vorsprünge (13) unter Ausnutzung des Elastizitätsmoduls des gehärteten Kohlenstoffs zur spaltfreien Anlage an den Kontaktflächen (16) der Leitersegmente (3) elastisch vorgespannt sind.

4. Plankommutator nach Anspruch 3,
**dadurch gekennzeichnet,**
**daß** die Kohlenstoffsegmente auch über die mit der Stirnfläche (20) des Kontaktstifts (17) in Kontakt stehende Grundfläche (21) der Bohrung (14) elektrisch leitend an die Leitersegmente (3) angeschlossen sind.

5. Plankommutator nach Anspruch 1 oder Anspruch 2,
**dadurch gekennzeichnet,**
**daß** die Stirnflächen (15) der ringförmigen Vorsprünge (13) sowie die die ringförmigen Vorsprünge umgebenden Oberflächen der Kohlenstoffsegmente (4) eine Metallisierung aufweisen.

6. Plankommutator nach Anspruch 5,
**dadurch gekennzeichnet,**
**daß** die Metallisierung als galvanische Metallisierung (37) ausgeführt ist.

7. Plankommutator nach Anspruch 5 oder Anspruch 6,
**dadurch gekennzeichnet,**
**daß** zwischen den metallisierten Stirnflächen (15) der ringförmigen Vorsprünge (13) der Kohlenstoffsegmente (4) und den zugeordneten Kontaktflächen (16) der Leitersegmente (3) eine elektrisch leitende Zwischenlage (38) angeordnet ist.

8. Plankommutator nach Anspruch 7,
**dadurch gekennzeichnet,**
**daß** die Zwischenlage (38) eine Lötverbindung zwischen den metallisierten Stirnflächen (15) der ringförmigen Vorsprünge (13) der Kohlenstoffsegmente (4) und den zugeordneten Kontaktflächen (16) der Leitersegmente (3) herstellt.

9. Plankommutator nach Anspruch 8,
**dadurch gekennzeichnet,**
**daß** die Zwischenlage (38) aus einem verdichteten Metallpulver, einem verdichteten Graphitpulver, einem verdichteten Mischpulver aus Metall und Graphit oder einer ausgehärteten Lötpaste besteht.

10. Plankommutator nach einem der Ansprüche 7 bis 9,
**dadurch gekennzeichnet,**
**daß** die Stärke der Zwischenlage (38) zwischen 0,03 und 0,1 mm beträgt.

11. Plankommutator nach einem der Ansprüche 1 bis 10,
**dadurch gekennzeichnet,**
**daß** jeder Kontaktring (24) im Bereich seiner dem Anschluß an den Vorsprung (13) des zugeordneten Kohlenstoffsegments (4) dienenden Fläche mindestens einen Preßstoffkanal (32) aufweist, der im Bereich der durch die betreffende Fläche des Kontaktrings (24) und die ringförmige Kontaktfläche (16) gebildeten Kante (30) endet.

12. Plankommutator nach Anspruch 5 und Anspruch 11,
**dadurch gekennzeichnet,**
**daß** sich entlang der Preßstoffkanäle (32) jeweils ein stromleitender Streifen (40) aus der Metallisierung (37) erstreckt, welcher die Metallisierung an der Stirnfläche (15) des ringförmigen Vorsprungs (13) mit der Metallisierung (39) auf der den Vorsprung umgebenden Oberfläche des Kohlenstoffsegments (4) verbindet.

13. Plankommutator nach einem der Ansprüche 1 bis 12,
**dadurch gekennzeichnet,**
**daß** die die Kohlenstoffsegmente (4) mit den Leitersegmenten (3) elektrisch leitend verbindenden Verbindungsbereiche (26) jeweils von einer ringförmigen, zwischen den Kohlenstoffsegmenten (4) und den Leitersegmenten (3) angeordneten Preßstoffschicht (27) umgeben sind.

14. Plankommutator nach einem der Ansprüche 1 bis 13,
**dadurch gekennzeichnet,**
**daß** die dem Anschluß an die Kohlenstoffsegmente (4) dienenden Flächen der Kontaktringe (24), die ringförmigen Kontaktflächen (16) sowie die äußeren Umfangsflächen (18) der Kontaktstifte (17) mit einem oxidations- und korrosionsbeständigem Metall beschichtet sind.

15. Plankommutator nach Anspruch 14,
**dadurch gekennzeichnet,**
**daß** auch die Stirnflächen (20) der Kontaktstifte (17) mit einem oxidations- und korrosionsbeständigem Metall beschichtet sind.

16. Plankommutator nach einem der Ansprüche 1 bis 15,
**dadurch gekennzeichnet,**
**daß** die ringförmigen Vorsprünge (13) eine im wesentlichen trapezförmige Grundform aufweisen.

17. Plankommutator nach einem der Ansprüche 1 bis 16,
**dadurch gekennzeichnet,**
**daß** die dem Anschluß an die Kohlenstoffsegmente (4) dienenden Flächen der Kontaktringe (24) zylindrisch ausgeführt sind.

18. Plankommutator nach einem der Ansprüche 1 bis 17,
**dadurch gekennzeichnet,**
**daß** die Kontaktstifte (17) einen im wesentlichen runden Querschnitt aufweisen.

19. Plankommutator nach einem der Ansprüche 1 bis 18,
**dadurch gekennzeichnet,**
**daß** die Kontaktstifte (17) zylindrisch ausgeführt sind.

20. Plankommutator nach einem der Ansprüche 1 bis 19,
**dadurch gekennzeichnet, daß** die Leitersegmente (3) den ringförmigen Kontaktflächen (16) gegenüberliegend angeordnete, in den Trägerkörper (1) eingreifende ringförmige Erhebungen (33) aufweisen.

21. Plankommutator nach Anspruch 1,
**dadurch gekennzeichnet, daß**
- daß die Leitersegmente (3') statt jeweils eines Kontaktringes (24) mehrere Kontaktvorsprünge (22) aufweisen, wobei die ringförmigen Kontaktflächen jeweils von mehreren mit Abstand zueinander angeordneten Kontaktvorsprüngen (22) des betreffenden Leitersegments umgeben sind, die im Bereich von dessen äußerer Umfangsfläche (23') mit dem zugeordneten ringförmigen Vorsprung (13') direkt mit dem Kohlenstoffmaterial , spaltfrei in Kontakt stehen;
- im Bereich der zwischen jeweils zwei einander benachbarten Kontaktvorsprüngen (22) bestehenden Durchbrüche (36) liegt der Preßstoff des Trägerkörpers (1') an den äußeren Umfangsflächen (23') der ringförmigen Vorsprünge (13') der Kohlenstoffsegmente an;
- die dem Anschluß an die Kohlenstoffsegmente dienenden Flächen der Kontaktvorsprünge (22) der Leitersegmente, sind oxidations- und korrosionsbeständig ausgeführt;
- die Stirnflächen der ringförmigen Vorsprünge (13') sowie die die ringförmigen Vorsprünge umgebenden Oberflächen der Kohlenstoffsegmente weisen eine Metallisierung auf ;
- zwischen den metallisierten Stirnflächen der ringförmigen Vorsprünge (13') der Kohlenstoffsegmente und den zugeordneten Kontaktflächen der Leitersegmente (3') ist eine elektrisch leitende Zwischenlage angeordnet.

## Claims

1. Plan commutator with a support body (1) made from isolating compressed material, a multitude of conductor segments (3) evenly distributed around the commutator axis (2), and an equally large number of electrically conductive carbon segments (4) consisting of monocarbon connected with the conductor segments by means of form closure and defining the brush running surface (5), which each comprise an annular projection (13) located opposite the brush running surface (5), **characterised by** the following characteristics:
- the annular facing surface (15) of the projection (13) of each carbon segment (4) is in contact with a corresponding annular contact surface (16) of the associated conductor segment (3);
- the annular contact surfaces (16) are each surrounded by a contact ring (24) of the relevant conductor segment (3), the same being in gap-free contact with the associated annular projection (13) in the area of the outer circumference surface (23) of the same;
- at each conductor segment a contact pin (17) surrounded by the annular contact surface projects, the same engaging a corresponding bore (14) of the associated annular projection (13) of the relevant carbon segment (4) in a gap-free way, so that the carbon segments are each connected via the outer circumference surface (23), the annular facing surface (15), and the inner circumference surface (19) of the annular projection (13) in an electrically conductive way with the conductor segments (3);
- the surfaces of the contact rings (24) serving for connecting the carbon segments (4), the annular contact surfaces (16), and the outer circumference surfaces (18) of the contact pins (17) are oxidation and corrosion resistant.

2. Plan commutator according to Claim 1, **characterised in that** the carbon segments (4) comprise pre-formed and pre-cured annular projections (13) which are elastically tensioned utilising the elasticity module of the cured carbon material for abutment against the outer circumference surfaces (18) of the contact pins (17) and the inner circumference surfaces of the contact rings (24).

3. Plan commutator according to Claim 1 or Claim 2, **characterised in that** the annular projections (13) of the carbon segments (4) comprise no surface metallising, and **in that** the facing surfaces (15) of the annular projections (13) are elastically tensioned utilising the elasticity module of the cured carbon material for a gap-free abutment against the contact surfaces (16) of the conductor segments (3).

4. Plan commutator according to Claim 3, **characterised in that** the carbon segments are connected also with the conductor segments (3) via the base surface (21) of the bore (14) that is in contact with the facing surface (20) of the contact pins (17) in an electrically conductive way.

5. Plan commutator according to Claim 1 or Claim 2, **characterised in that** the facing surfaces (15) of the annular projections (13) as well as the surfaces of the carbon segments (4) surrounding the annular projections comprise metallising.

6. Plan commutator according to Claim 5, **characterised in that** the metallising is carried out as a galvanic metallising (37).

7. Plan commutator according to Claim 5 or Claim 6, **characterised in that** an electrically conductive interim layer (38) is located between the metallised facing surfaces (15) of the annular projections (13) of the carbon segments (4) and the associated contact surfaces (16) of the conductor segments (3).

8. Plan commutator according to Claim 7, **characterised in that** the interim layer (38) comprises a solder connection between the metallised facing surfaces (15) of the annular projections (13) of the carbon segments (4) and the associated contact surfaces (16) of the conductor segments (3).

9. Plan commutator according to Claim 8, **characterised in that** the interim layer (38) consists of a compressed metal powder, a compressed graphite powder, a compressed mixed powder consisting of metal and graphite, or a cured solder paste.

10. Plan commutator according to one of the Claims 7 to 9, **characterised in that** the thickness of the interim layer (38) is between 0.03 and 0.1 mm.

11. Plan commutator according to one of the Claims 1 to 10, **characterised in that** each contact ring (24) comprises at least one compressed material channel (32) in the area of its surface serving for connecting the same with the projection (13) of the associated carbon segment (4), the same ending in the area of the edge (30) formed by the relevant surface of the contact ring (24) and the annular contact surface (16).

12. Plan commutator according to Claim 5 and Claim 11, **characterised in that** a power conducting strip (40) of the metallising (37) each extends along the compressed material channel (32), the same connecting the metallising on the facing surface (15) of the annular projection (13) with the metallising (39) on the surface of the carbon segment (4) surrounding the projection.

13. Plan commutator according to the Claims 1 to 12, **characterised in that** the connection areas (26) connecting the carbon segments (4) with the conductor segments (3) in an electrically conductive way are each surrounded by an annular compressed material layer (27) located between the carbon segments (4) and the conductor segments (3).

14. Plan commutator according to one of the Claims 1 to 13, **characterised in that** the surfaces of the contact rings (24) serving for connecting the carbon segments (4), the annular contact surfaces (16), and the outer circumference surfaces (18) of the contact pins (17) are coated with an oxidation and corrosion resistant metal.

15. Plan commutator according to Claim 14, **characterised in that** the facing surfaces (20) of the contact pins (17) are also coated with an oxidation and corrosion resistant metal.

16. Plan commutator according to one of the Claims 1 to 15, **characterised in that** the annular projections (13) are of a substantially trapezoidal basic shape.

17. Plan commutator according to one of the Claims 1 to 16, **characterised in that** the surfaces of the contact rings (24) serving for connecting the carbon segments (4) are cylindrical.

18. Plan commutator according to one of the Claims 1 to 17, **characterised in that** the contact pins (17) comprise a substantially circular cross-section.

19. Plan commutator according to one of the Claims 1 to 18, **characterised in that** the contact pins (17) are cylindrical.

20. Plan commutator according to one of the Claims 1 to 19,
**characterised in that** the conductor segments (3) comprise annular elevations (33) engaging the support body (1) opposite the annular contact surfaces (16).

21. Plan commutator according to Claim 1, **characterised in that**
- the conductor segments (3') comprise several contact projections (22) instead of each contact ring (24), whereby the annular contact surfaces are each surrounded by several contact projections (22) of the relevant conductor segments positioned at a distance from each other, the same being in direct gap-free contact with the carbon material via the associated annular projection (13') in the area of the outer circumference surface (23') of the same;
- the compressed material of the support body (1') abuts against the outer circumference surfaces (23') of the annular projections (13') of the carbon segments in the area of the through passages (36) located between two each of the adjacently positioned contact projections (22);
- the surfaces of the contact projections (22) of the conductor segments serving for connecting the carbon segments are oxidation and corrosion resistant;
- the facing surfaces of the annular projections (13') as well as the surfaces of the carbon segments surrounding the annular projections comprise metallising;
- an electrically conductive interim layer is located between the metallised facing surfaces of the annular projections (13') of the carbon segments and the associated contact surfaces of the conductor segments (3').

## Revendications

1. Collecteur plat comprenant un corps support (1), réalisé à partir d'une matière comprimée isolante, une pluralité de segments conducteurs (3), uniformément répartis autour de l'axe de collecteur (2), ainsi que le même nombre de segments en carbone (4) constitués de monocarbone et définissant la surface de frottement de balai (5), qui sont reliés avec complémentarité de formes et de manière électriquement conductrice aux segments conducteurs et présentent chacun une saillie (13) annulaire disposée à l'opposé de la surface de frottement de balai (5),
**caractérisé par** les propriétés suivantes :
- la face frontale (15) annulaire de la saillie (13) de chaque segment en carbone (4) est en contact avec une surface de contact (16) annulaire correspondante du segment conducteur (3) associé;
- les surfaces de contact (16) annulaires sont chacune entourée d'une bague de contact (24) du segment conducteur (3) concerné, laquelle bague est en contact sans interstice avec la saillie (13) annulaire associée, dans la région de la surface périphérique extérieure (23) de celle-ci;
- sur chaque segment conducteur s'élève un plot de contact (17) qui est entouré par la surface de contact annulaire et s'engagé sans interstice dans un trou (14) correspondant de la saillie (13) annulaire associée du segment en carbone (4) concerné, de manière telle que les segments en carbone soient connectés de manière électriquement conductrice aux segments conducteurs (3), respectivement par l'intermédiaire de la surface périphérique extérieure (23), de la face frontale (15) annulaire et de la surface périphérique intérieure (19) de la saillie (13) annulaire;
- les surfaces des bagues de contact (24), qui servent à la connexion aux segments en carbone (4), les surfaces de contact (16) annulaires et les surfaces périphériques extérieures (18) des plots de contact (17) sont réalisées de manière à résister à l'oxydation et à la corrosion.

2. Collecteur plat selon la revendication 1, **caractérisé par le fait que** les segments en carbone (4) présentent des saillies (13) annulaires préformées et pré-trempées qui, en exploitant le module d'élasticité du carbone trempé, sont mises sous précontrainte élastique en vue de leur application contre les surfaces périphériques extérieures (18) des plots de contact (17) et contre les surfaces périphériques intérieures des bagues de contact (24).

3. Collecteur plat selon la revendication 1 ou 2, **caractérisé par le fait que** les saillies (13) annulaires des segments en carbone (4) ne présentent pas de métallisation superficielle et que les faces frontales (15) des saillies (13) annulaires sont mises sous précontrainte élastique en vue de leur application sans interstice contre les surfaces de contact (16) des segments conducteurs (3), en exploitant le module d'élasticité du carbone trempé.

4. Collecteur plat selon la revendication 3, **caractérisé par le fait que** les segments en carbone sont connectés de manière électriquement conductrice aux segments conducteurs (3), également par l'intermédiaire de la surface de base (21) du trou (14) qui est en contact avec la face frontale (20) du plot de contact (17).

5. Collecteur plat selon la revendication 1 ou 2, **caractérisé par le fait que** les faces frontales (15) des saillies (13) annulaires ainsi que les surfaces des segments en carbone (4) qui entourent les saillies annulaires présentent une métallisation.

6. Collecteur plat selon la revendication 5, **caractérisé par le fait que** la métallisation est réalisée sous forme de métallisation galvanique (37).

7. Collecteur plat selon la revendication 5 ou 6, **caractérisé par le fait qu'**une couche intermédiaire (38) électroconductrice est disposée entre les faces frontales (15) métallisées des saillies (13) annulaires des segments en carbone (4) et les surfaces de contact (16) associées des segments conducteurs (3).

8. Collecteur plat selon la revendication 7, **caractérisé par le fait que** la couche intermédiaire (38) établit une liaison brasée entre les faces frontales (15) métallisées des saillies (13) annulaires des segments en carbone (4) et les surfaces de contact (16) associées des segments conducteurs (3).

9. Collecteur plat selon la revendication 8, **caractérisé par le fait que** la couche intermédiaire (38) est constituée d'une poudre de métal comprimée, d'une poudre de graphite comprimée, d'un mélange comprimé de poudres de métal et de graphite ou d'une pâte à braser durcie.

10. Collecteur plat selon une des revendications 7 à 9, **caractérisé par le fait que** l'épaisseur de la couche intermédiaire (38) est comprise entre 0,03 et 0,1 mm.

11. Collecteur plat selon une des revendications 1 à 10, **caractérisé par le fait que** chaque bague de contact (24), dans la région de sa surface destinée à la connexion à la saillie (13) du segment en carbone (4) associé, présente au moins un conduit de matière comprimée (32) qui se termine dans la région de l'arête (30) formée par la surface concernée de la bague de contact (24) et la surface de contact (16) annulaire.

12. Collecteur plat selon les revendications 5 et 11, **caractérisé par le fait qu'**une bande (40) conductrice de courant, constituée de la métallisation (37), s'étend respectivement le long des conduits de matière comprimée (32) et relie la métallisation sur la face frontale (15) de la saillie (13) annulaire à la métallisation (39) sur la surface du segment en carbone (4) qui entoure la saillie.

13. Collecteur plat selon une des revendications 1 à 12, **caractérisé par le fait que** les zones de liaison (26), qui relient les segments en carbone (4) de manière électroconductrice aux segments conducteurs (3), sont chacune entourées d'une couche de matière comprimée (27) annulaire, disposée entre les segments en carbone (4) et les segments conducteurs (3).

14. Collecteur plat selon une des revendications 1 à 13, **caractérisé par le fait que** les surfaces des bagues de contact (24), destinées à la connexion aux segments en carbone (4), les surfaces de contact (16) annulaires ainsi que les surfaces périphériques extérieures (18) des plots de contact (17) sont recouvertes d'un métal résistant à l'oxydation et à la corrosion.

15. Collecteur plat selon la revendication 14, **caractérisé par le fait que** les faces frontales (20) des plots de contact (17) sont également recouvertes d'un métal résistant à l'oxydation et à la corrosion.

16. Collecteur plat selon une des revendications 1 à 15, **caractérisé par le fait que** les saillies (13) annulaires présentent une forme de base sensiblement trapézoïdale.

17. Collecteur plat selon une des revendications 1 à 16, **caractérisé par le fait que** les surfaces des bagues de contact (24) destinées à la connexion aux segments en carbone (4) sont cylindriques.

18. Collecteur plat selon une des revendications 1 à 17, **caractérisé par le fait que** les plots de contact (17) présentent une section transversale sensiblement ronde.

19. Collecteur plat selon une des revendications 1 à 18, **caractérisé par le fait que** les plots de contact (17) sont cylindriques.

20. Collecteur plat selon une des revendications 1 à 19, **caractérisé par le fait que** les segments conducteurs (3) présentent des surélévations (33) annulaires qui sont disposées à l'opposé des surfaces de contact (16) annulaires et s'engagent dans le corps support (1).

21. Collecteur plat selon la revendication 1, **caractérisé par le fait que**
- à la place d'une bague de contact (24), les segments conducteurs (3') présentent respectivement plusieurs saillies de contact (22), les surfaces de contact annulaires étant entourées chaque fois de plusieurs saillies de contact (22) du segment conducteur concerné, qui sont disposées à distance les unes des autres et sont en contact direct, sans interstice, avec le matériau de carbone de la saillie (13') associée, dans la région de la surface périphérique extérieure (23') de celle-ci;
- dans la région des passages (36) formés chaque fois entre deux saillies de contact (22) contiguës, la matière comprimée du corps support (1') est appliquée contre les surfaces périphériques extérieures (23') des saillies (13') annulaires des segments en carbone;
- les surfaces des saillies de contact (22) des segments conducteurs qui sont destinées à la connexion aux segments en carbone sont réalisées de manière à résister à l'oxydation et à la corrosion;
- les faces frontales des saillies (13') annulaires ainsi que les surfaces des segments en carbone entourant les saillies annulaires présentent une métallisation;
- une couche intermédiaire électroconductrice est disposée entre les faces frontales métallisées des saillies (13') annulaires des segments en carbone et les surfaces de contact associées des segments conducteurs (3').
